# EUROPÄISCHE PATENTSCHRIFT

(11) **EP 3 396 791 B1**
(45) Veröffentlichungstag und Bekanntmachung des Hinweises auf die Patenterteilung: **02.10.2019**
(21) Anmeldenummer: 17167735.4
(22) Anmeldetag: 24.04.2017
(51) Int. Cl.: H01R 13/6582, H01R 13/18

(54) **AUSSENLEITERANORDNUNG**
EXTERNAL CONDUCTOR ARRANGEMENT
AGENCEMENT DE CONDUCTEURS DE PHASE

(43) Veröffentlichungstag der Anmeldung: 31.10.2018
(73) Patentinhaber: Rosenberger Hochfrequenztechnik GmbH & Co. KG, 83413 Fridolfing (DE)
(72) Erfinder: Stockhammer, Tobias, 83410 Laufen (DE); Lödding, Thomas, 83278 Traunstein (DE); Hasenöhrl, Ulrich, 83404 Ainring (DE)

(56) Entgegenhaltungen:
- EP-A2- 0 967 684
- FR-A- 1 234 270
- GB-A- 682 597
- US-A- 5 088 942

## Beschreibung

Die vorliegende Erfindung betrifft eine Außenleiteranordnung und ein Herstellungsverfahren für eine Außenleiteranordnung.

### TECHNISCHER HINTERGRUND

Steckverbinder sind beispielsweise durch den Stecker "PosiBand" von Positronic sowohl mit offenem Eintritt (englisch "open entry") als auch mit geschlossenem Eintritt (englisch "closed entry") bekannt. Daten zu PosiBand sind im Internet abrufbar unter https://3o9g5a3i56xc3au70w1rfrdv-wpengine.netdna-ssl.com/wp-content/uploads/2016/09/posiband_overview_revc.pdf.

Ein Steckverbinder mit einem offenen Eintritt ist in Figur 7 gezeigt. Derartige Steckverbinder weisen eine interfaceseitige Vorderkante, die nicht umlaufend geschlossen ist, auf. In der Regel sind Unterbrechungen der Vorderkante durch Kontaktlaschen gebildet. Steckverbinder mit offenem Eintritt können Fertigungstoleranzen besser ausgleichen und reduzieren die zum Stecken erforderlichen Steckkräfte.

Ein Steckverbinder mit einem geschlossenen Eintritt ist in Figur 8 gezeigt. Derartige Steckverbinder weisen eine geschlossene interfaceseitige Vorderkante auf. Kontaktlaschen können von einem Gehäuse umgeben sein. Steckverbinder mit geschlossenem Eintritt verhindern, dass der Steckverbinder durch mechanische Krafteinflüsse, beispielsweise durch einen Steckversuch mit einem falschen Gegensteckverbinder, beschädigt wird. Sie führen auch zu deutlich erhöhten Steckkräften.

Versuche des Standes der Technik zeigen, dass die Optimierung einer der Parameter EMV-Dichtigkeit, Steckkräfte und Stabilität eines Steckverbinders im Hochfrequenzbereich einander entgegenstehen. Beispielsweise ist dies in bestehenden Produkten der Anmelderin, Rosenberger Hochfrequenztechnik GmbH & Co. KG, erkennbar. Ein ähnliches Produkt ist aus der US 5 088 942 bekannt. Die Figur 9 zeigt ein solches Produkt. In Figur 9 ist ein Außenleiter 90 eines Hochvolt (HV)-Steckers, der auf Frequenzen im Megahertzbereich ausgelegt ist, dargestellt. Der Außenleiter umfasst einen geschlossenen Eintritt 91 und federnde Kontaktlaschen 92 mit Kontaktpunkten 93, die sich hinter dem geschlossenen Eintritt befinden. Frequenzabhängig treten Resonanzen an dem Außenleiter aufgrund von Kapazitäten zwischen den Kontaktlaschen auf. Zwar treten die vorstehend genannten Nachteile in diesem Frequenzbereich noch nicht auf, allerdings ergibt sich die Notwendigkeit einen Außenleiter, der für einen Stecker in einem höheren Frequenzbereich geeignet ist, bereitzustellen.

Dies ist ein Zustand, den es zu verbessern gilt. Die GB 682 597 A zeigt eine Außenleiteranordnung für einen Steckverbinder aufweisend einen Außenleitergrundkörper und einen Außenleiterring, wobei der Außenleitergrundkörper mehrere Kontaktlaschen aufweist, wobei der Außenleiterring an dem Außenleitergrundkörper befestigt ist, wenigstens eine Ausbuchtung oder Einbuchtung aufweist und von geschlossener Struktur ist.

### ZUSAMMENFASSUNG DER ERFINDUNG

Vor diesem Hintergrund liegt der vorliegenden Erfindung die Aufgabe zugrunde, einen Steckverbinder mit einem geschlossenen Eintritt und reduzierten Steckkräften anzugeben. Erfindungsgemäß wird diese Aufgabe durch eine Außenleiteranordnung mit den Merkmalen des Patentanspruchs 1 und/oder durch ein Verfahren mit den Merkmalen des Patentanspruches 13 gelöst.

Demgemäß ist vorgesehen:
- eine Außenleiteranordnung für einen Steckverbinder aufweisend einen Außenleitergrundkörper und einen Außenleiterring, wobei der Außenleitergrundkörper mehrere Kontaktlaschen aufweist, wobei der Außenleiterring an einem interfaceseitigen Ende des Außenleitergrundkörpers befestigt ist, wenigstens eine Ausbuchtung oder Einbuchtung aufweist und von geschlossener Struktur ist, um einen geschlossenen Eintritt der Außenleiteranordnung zu bilden.; sowie
- ein Herstellungsverfahren für eine Außenleiteranordnung welches die folgenden Schritte aufweist: Herstellen eines Außenleitergrundkörpers mit mehreren Kontaktlaschen und mit wenigstens einer Haltelasche mittels eines Stanz-Biegeverfahrens, in welchem die Haltelasche in dem Stanz-Biegeverfahren derart abgerollt wird, dass zwischen den Kontaktlaschen und der Haltelasche einen Durchmessersprung entsteht; Befestigen eines Außenleiterrings an den Haltelaschen, insbesondere mittels Schweißen oder mittels einer Pressverbindung, derart dass ein Außenleiter mit einem geschlossenen Eintritt gebildet wird.

Die der vorliegenden Erfindung zugrunde liegende Idee besteht darin, Enden von Kontaktlaschen eines Außenleiters so unter einem Außenleiterring anzuordnen, dass die Kontaktlaschen flexibel verformbar sind, um niedrige Steckkräfte zu gewährleisten, und gleichzeitig einen geschlossenen Eintritt durch einen Außenleiterring zu schaffen. Um eine ausreichende Flexibilität des Außenleiterrings zu gewährleisten weist dieser wenigstens eine Ausbuchtung oder Einbuchtung auf, die sich während dem Stecken federelastisch verformen kann. Wird ein erfindungsgemäßer Steckverbinder mittels eines erfindungsgemäßen Herstellungsverfahren hergestellt, ermöglicht dieses auch das Erzeugen von Durchmessersprüngen in dem Außenleitergrundkörper mittels eines Stanz-Biegeverfahrens.

Vorteilhafte Ausgestaltungen und Weiterbildungen ergeben sich aus den weiteren Unteransprüchen sowie aus der Beschreibung unter Bezugnahme auf die Figuren der Zeichnung. Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind.

Gemäß einer weiter bevorzugten Ausführungsform der Erfindung ist der Außenleiterring eingerichtet, Kontaktlaschen vor mechanischen Krafteinflüssen zu schützen. Dies ist erforderlich, wenn ein Steckverbinder auch aus einer schrägen Richtung steckbar sein soll oder in gestecktem Zustand Krafteinwirkungen aus einer schrägen Richtung ohne Beschädigung des Außenleiters standhalten soll. Gemäß einer Ausführungsform der vorliegenden Erfindung kann dieser Schutz der Kontaktlaschen durch einen geschlossenen Eintritt des Außenleiters gewährleistet werden.

Gemäß einer weiter bevorzugten Ausführungsform der Erfindung ist der Außenleiterring eingerichtet, die Steckkräfte zum Stecken eines mit der Außenleiteranordnung verbundenen Steckverbinders, zu reduzieren. In Verbindung mit Steckverbindern, die einen geschlossenen Eintritt aufweisen, kommt es in der Regel zu hohen Steckkräften, was sich nachteilig auf die weitere Prozessierung von Steckverbindern auswirkt.

Diese Ausführungsform der vorliegenden Erfindung löst somit das Problem, Steckkräfte zu reduzieren und gleichzeitig die Stabilität eines Steckverbinders zu erhöhen. Die Optimierung dieser beiden Eigenschaften ist allerdings in der Praxis gegenläufig, d.h. eine gewünschte Steigerung der Stabilität führt zu einer ungewünschten Steigerung der Steckkräfte und andersherum.

Gemäß einer weiter bevorzugten Ausführungsform der Erfindung ist an wenigstens einer Kontaktlasche eine Haltelasche angeformt, die zur Befestigung des Außenleiterrings dient. Auf diese Weise kann der Außenleiterring besonders einfach und sicher an dem Außenleitergrundkörper befestigt werden. Alternativ ist es auch möglich, den Außenleiterring an den Kontaktlaschen oder an einem anderen Teil des Außenleiters zu befestigen. Vorteilhaft ist es dabei, wenn eine Haupterstreckungsrichtung der Haltelasche in Umlaufrichtung des Au-βenleiterhalterings verläuft und/oder wenn die Haupterstreckungsrichtung der Haltelasche senkrecht zu der Haupterstreckungsrichtung der Kontaktlaschen verläuft.

Gemäß einer weiter bevorzugten Ausführungsform der Erfindung weist der Außenleitergrundkörper zwischen der Haltelasche und den Kontaktlaschen einen Durchmessersprung auf. Durchmessersprünge im Außenleiter ermöglichen eine Anpassung der Impedanz. Besonders vorteilhaft an dem erfindungsgemäßen Steckverbinder ist, dass dieser auch durch ein Stanzverfahren samt der Durchmessersprünge fertigbar ist.

Wird ein erfindungsgemäßer Steckverbinder durch ein Stanzverfahren gefertigt, können Durchmessersprünge beim Abrollen der Haltelaschen erzeugt werden.

Gemäß einer weiter bevorzugten Ausführungsform der Erfindung weist der Außenleitergrundkörper zwei Haltelaschen auf. Die Haltelaschen können gerade oder gebogen sein. Insbesondere können die Haltelaschen U-förmig oder teilkreisförmig ausgebildet sein.

Gemäß einer bevorzugten Ausführungsform ist eine Schutzlasche an dem Außenleiterring vorgesehen, die die Kontaktlaschen des Außenleitergrundkörpers vor mechanischen Krafteinwirkungen schützt. Dabei kann vorgesehen sein, dass die Schutzlasche eine Wandung bildet, die verhindert, dass die Kontaktlaschen durch eintretende Gegenstände, beispielsweise Werkzeuge, beschädigt wird. Die Schutzlasche kann in einer einfachen Ausführungsform als senkrechte Wandung, die von dem Außenleitergrundkörper absteht, ausgebildet sein oder als gebogene Lasche, welche die vorderen Enden der Kontaktlaschen verdeckt.

Gemäß einer weiteren bevorzugten Ausführungsform weist der Außenleiterring ein erstes Ende und ein zweites Ende auf. Dabei ist der Außenleiterring zu seiner gewünschten Form gebogen, so dass eine Vorspannkraft in dem Außenleiterring das erste Ende und das zweite Ende zusammenhält.

Gemäß einer weiter bevorzugten Ausführungsform weisen die Kontaktlaschen jeweils einen Kontaktpunkt zur Kontaktierung eines Außenleiters eines Gegensteckverbinders auf. Auf diese Weise wird die Schirmung des Steckverbinders deutlich verbessert. Um Steckkräfte zu reduzieren, ist es möglich, diese Kontaktpunkte in axialer Richtung versetzt anzuordnen.

Gemäß einer weiter bevorzugten Ausführungsform ist die Einbuchtung bzw. die Ausbuchtung des Außenleiterrings derart ausgelegt, eine vorbestimmte Federwirkung während dem Stecken bereitzustellen. Dies kann durch die Breite der Ausbuchtung bzw. Einbuchtung oder durch die Wahl eines günstigen Materials erreicht werden.

Gemäß einer bevorzugten Ausführungsform der Erfindung ist der Außenleitergrundkörper als Stanzteil ausgebildet. Stanzteile sind auf besonders einfache und kostengünstige Weise herstellbar. Insbesondere kann die Produktion von Stanzteilen hochautomatisiert erfolgen. Allerdings ist das Erzeugen von Durchmessersprüngen in Stanzverfahren für Steckverbinder mit einem geschlossenen Eintritt nur in Verbindung mit anderen mechanischen Nachteilen wie hohe Steckkräfte oder niedrige Kontaktkräfte möglich.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: zeigt eine schematische Perspektivansicht einer ersten erfindungsgemäßen Außenleiteranordnung vor der Montage;
- Fig. 2: zeigt eine schematische Seitenansicht einer ersten erfindungsgemäßen Außenleiteranordnung vor der Montage;
- Fig. 3: zeigt eine schematische Perspektivansicht einer ersten erfindungsgemäßen Außenleiteranordnung nach der Montage;
- Fig. 4: zeigt eine schematische Schnittsicht einer ersten erfindungsgemäßen Außenleiteranordnung in gestecktem Zustand;
- Fig. 5: zeigt eine schematische Schnittsicht einer ersten erfindungsgemäßen Außenleiteranordnung nach der Montage;
- Fig. 6: zeigt eine schematische Seitenansicht einer weiteren erfindungsgemäßen Außenleiteranordnung vor der Montage;
- Fig. 7: zeigt eine schematische Ansicht des Standes der Technik;
- Fig. 8: zeigt eine schematische Ansicht des Standes der Technik;
- Fig. 9: zeigt eine schematische Ansicht des Standes der Technik;

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Figur 1 zeigt eine schematische Ansicht einer erfindungsgemäßen Außenleiteranordnung 100 in nicht montierten Zustand. Die erfindungsgemäße Außenleiteranordnung 100 umfasst den Außenleitergrundkörper 200 sowie den Außenleiterring 300. Die Außenleiteranordnung 100 ist dazu ausgebildet ein oder mehrere Innenleiter (103) und ein oder mehrere Isolierteile (105) aufzunehmen, um einen koaxialen, twinaxialen oder triaxialen Steckverbinder bereitzustellen.

Der Außenleitergrundkörper 200 umfasst auf dessen Oberseite und Unterseite mehrere Kontaktlaschen 201 und auf der rechten und linken Seite jeweils eine Kontaktlasche 203. Die Kontaktlasche 203 ist etwas größer als die Kontaktlaschen 201 und somit auch steifer als die Kontaktlaschen 201. An den Kontaktlaschen 203 sind zudem die U-förmigen Haltelaschen 207 angeformt, die zusätzlich zu einer gesteigerten Stabilität der Kontaktlaschen 203 gegenüber der Kontaktlaschen 201 beitragen.

Die Kontaktlaschen 201 weisen in einem vorderen Endbereich jeweils einen Kontaktpunkt 204 auf. Der Kontaktpunkt ist als kugelförmige Ausbuchtung der Kontaktlaschen 201 ausgebildet und kontaktiert in gestecktem Zustand den Außenleiter eines Gegensteckverbinders, der mit dem Steckverbinder gesteckt ist. Dies gewährleistet eine elektromagnetische Schirmung an der Ober- und Unterseite der Außenleiteranordnung 100 von in dem Außenleitergrundkörper 200 geführten Innenleitern (nicht dargestellt) durch den Außenleitergrundkörper 200.

Auch die Kontaktlaschen 203 weisen auf Höhe der Kontaktpunkte 204 jeweils einen Kontaktpunkt 205 auf. Der Kontaktpunkt 205 ist mittig auf der Kontaktlasche 203 ausgebildet und erstreckt sich nicht über die volle Breite der Kontaktlasche 203. Auf diese Weise ist gewährleistet, dass die Außenleiteranordnung 100 auch eine elektromagnetische Schirmung an den Seiten der Außenleiteranordnung bereitstellt.

In Figur 1 und Figur 2 ist zu erkennen, dass der Außenleitergrundkörper 200 einen Durchmessersprung zwischen den Kontaktlaschen 201, 203 und den U-förmigen Haltelaschen 207 bereitstellt.

Der Fachmann erkennt, dass die Haltelaschen 207 keineswegs U-förmig ausgebildet sein müssen, sondern von beliebiger Kontur, die die Kontur von vorne der Kontaktlaschen nachbildet, beispielsweise teilkreisförmig. In diesem Fall kann auch vorgesehen sein, dass an der Kontaktlasche 203 mehrere teilkreisförmige Haltelaschen angeformt sind. Ferner können die Spalte zwischen den gegenüberliegenden U-förmigen Haltelaschen 207 vergrößert oder verkleinert werden, solange der Spalt zwischen den gegenüberliegenden U-förmigen Haltelaschen 207 ausreichend Raum für die Einbuchtung 303 gewährleistet.

Alternativ kann vorgesehen sein, dass sich die gegenüberliegenden freien Schenkel des Us der Haltelaschen 207 berühren oder überlappen. In diesem Fall wird die Einbuchtung 303 auf den Haltelaschen 207 aufliegen und deutlich flacher ausgebildet sein oder durch eine Ausbuchtung ersetzt sein.

In Figur 1 und Figur 2 ist der Außenleiterring 300 nicht mit dem Außenleitergrundkörper 200 verbunden. Der Außenleiterring 300 wird während der Endmontage der Außenleiteranordnung 100 an dem Außenleitergrundkörper 200 befestigt werden, beispielsweise durch schweißen oder durch eine Pressverbindung.

Der Außenleiterring 300 umfasst den Ring 305, der an den Haltelaschen 207 befestigt werden wird. Der Ring 305 umfasst auch die Einbuchtung 303, die sich in montiertem Zustand zwischen den beiden Haltelaschen 207 befindet.

Ferner umfasst der Außenleiterring 300 die abgebogene Schutzlasche 301, die die Enden der Kontaktlaschen 201 vor Krafteinwirkung durch Fremdkörper schützt.

Figur 3 zeigt die Außenleiteranordnung 100 in montiertem Zustand. Dabei ist der Außenleiterring 300 an dem Ring 305 mit den Haltelaschen 207 verpresst. Es ist zu erkennen, dass die Enden der Kontaktlaschen 201 von der abstehenden Wandung bzw. Schutzlasche 301 geschützt werden, indem die Schutzlasche 301 senkrecht von dem Ring 305 absteht und die Kontaktlaschen 201 unmittelbar hinter der Schutzlasche 301 liegen. Die Außenleiteranordnung 100 macht zwei Durchmessersprünge 117 und 115. Der Durchmessersprung 115 befindet sich zwischen den Kontaktlaschen 201 und dem Außenleiterring 300. Der Durchmessersprung 117 befindet sich in einem hinteren Bereich des Außenleitergrundkörpers. Beide Durchmessersprünge 115 und 117 sind eingerichtet, um die Impedanz des Steckverbinders zu kontrollieren und können unabhängig voneinander vorgesehen sein.

Figur 4 zeigt eine Längsschnittsicht einer Steckverbindung eines Steckverbinders 109 mit einem Gegensteckverbinder 110. Der Steckverbinder 109 umfasst die Außenleiteranordnung 100. In der Außenleiteranordnung 100 befindet sich ein Innenleiterbuchsenpaar 103, welches von der Außenleiteranordnung 100 durch das Isolierteil 105 elektrisch isoliert ist. Der mit dem Steckverbinder 109 verbundene Gegensteckverbinder 110 umfasst einen Außenleiter 111 und Innenleiter 113, die in die Innenleiterbuchsen 103 eingreifen.

Figur 5 zeigt eine Querschnittsicht der Außenleiteranordnung 100 in montiertem Zustand. In der Außenleiteranordnung 100 befindet sich ein Innenleiterbuchsenpaar 103, welches von der Außenleiteranordnung 100 durch das Isolierteil 105 elektrisch isoliert ist. Figur 5 zeigt einen zweipoligen Steckverbinder. Es versteht sich jedoch, dass auch einpolige, drei- oder mehrpolige Steckverbinder vom Schutzbereich dieser Anmeldung umfasst sind.

Das Gehäuse 101 der Außenleiteranordnung 100 weist zudem eine Steckkodierung 107 auf, die verhindert, dass ein Steckverbinder mit der Außenleiteranordnung 100 spiegelverkehrt gesteckt wird.

Figur 6 zeigt eine ähnliche Außenleiteranordnung 400 wie die Figuren 1-4. Die Außenleiteranordnung 400 unterscheidet sich von der Außenleiteranordnung 100 durch ihre geometrische Form. Im Gegensatz zu der Außenleiteranordnung 100 ist die Außenleiteranordnung 400 rund statt länglich-rund wie die Außenleiteranordnung 100.

Die Außenleiteranordnung 400 umfasst zwei Kontaktlaschen 503, die jeweils einen mittigen Kontaktpunkt 505 aufweisen. Der Kontaktlasche 503 ist jeweils eine Haltelasche 507 angeformt. Die Haltelasche 507 ist leicht gebogen und wird sich bei der Montage des Außenleiterrings 600 zu einem Teilkreis verformen. Die Außenleiteranordnung 400 macht zwischen der Haltelasche 507 und der Kontaktlasche 503 einen Durchmessersprung.

Zwischen den Kontaktlaschen 503 befinden sich jeweils zwei Kontaktlaschen 501. Die Kontaktlaschen 501 weisen die Kontaktpunkte 504 auf. Die Kontaktpunkte 504, 505 gewährleisten eine umfängliche elektromagnetische Schirmung durch die Kontaktlaschen der Außenleiteranordnung 100.

Der Außenleiterring 600 der Außenleiteranordnung 400 ist in einem zusammengedrücktem Zustand dargestellt. Ähnlich wie der Außenleiterring 300 weist der Außenleiterring 600 eine Einbuchtung 603 auf, die in Figur 6 flachgedrückt ist. Es versteht sich, dass sich auch der Außenleiterring 300 auf analoge Weise verformen bzw. zusammendrücken lässt.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 100: Außenleiteranordnung
- 101: Gehäuse
- 103: Innenleiterbuchsen
- 105: Isolierteil
- 107: Kodierung
- 109: Steckverbinder
- 110: Gegensteckverbinder
- 111: Außenleiter
- 113: Innenleiter
- 115: Durchmessersprung
- 117: Durchmessersprung

- 200: Außenleitergrundkörper
- 201: Kontaktlaschen
- 203: Kontaktlasche
- 204: Kontaktpunkt
- 205: Kontaktpunkt
- 207: Haltelasche

- 300: Außenleiterring
- 301: Schutzlasche
- 303: Einbuchtung
- 305: Ring

- 400: Außenleiteranordnung
- 500: Außenleitergrundkörper
- 501: Kontaktlaschen
- 503: Kontaktlasche
- 504: Kontaktpunkt
- 505: Kontaktpunkt
- 507: Haltelasche
- 600: Außenleiterring
- 601: Schutzlasche
- 603: Einbuchtung
- 605: Ring

## Patentansprüche

1. Außenleiteranordnung (100; 400) für einen Steckverbinder (109) aufweisend einen Außenleitergrundkörper (200; 500) und einen Außenleiterring (300; 600), wobei der Außenleitergrundkörper mehrere Kontaktlaschen (201; 203; 501; 503) aufweist,
wobei der Außenleiterring an einem interfaceseitigen Ende des Außenleitergrundkörpers befestigt ist, wenigstens eine Ausbuchtung oder Einbuchtung (303; 603) aufweist und von geschlossener Struktur ist, um einen geschlossenen Eintritt der Außenleiteranordnung zu bilden.

2. Außenleiteranordnung nach Anspruch 1, wobei der Außenleiterring eingerichtet ist, die Kontaktlaschen vor mechanischen Krafteinflüssen zu schützen.

3. Außenleiteranordnung nach einem der vorstehenden Ansprüche, wobei an wenigstens einer Kontaktlasche eine Haltelasche (207; 507) angeformt ist, an welcher der Außenleiterring befestigt ist.

4. Außenleiteranordnung nach Anspruch 3, wobei der Außenleitergrundkörper zwischen der Haltelasche und den Kontaktlaschen einen Durchmessersprung (115; 117) aufweist.

5. Außenleiteranordnung nach Anspruch 3 oder 4, wobei der Außenleitergrundkörper mehrere Haltelaschen, zwischen welchen eine Unterbrechung ausgebildet ist, insbesondere zwei Haltelaschen, aufweist.

6. Außenleiteranordnung nach Anspruch 5, wobei die Haltelaschen teilkreisförmig oder U-förmig ausgebildet sind.

7. Außenleiteranordnung nach einem der vorstehenden Ansprüche, wobei der Außenleiterring eine Schutzlasche (301,601) aufweist, die eingerichtet ist, die Kontaktlaschen des Außenleitergrundkörpers vor mechanischer Krafteinwirkung zu schützen.

8. Außenleiteranordnung nach einem der vorstehenden Ansprüche, wobei der Außenleiterring (300, 600) ein erstes Ende und ein zweites Ende aufweist, die aufgrund einer Vorspannkraft in dem Außenleiterring gegeneinander gedrückt werden, um die geschlossener Struktur zu bilden.

9. Außenleiteranordnung nach einem der vorstehenden Ansprüche, wobei die Kontaktlaschen jeweils einen Kontaktpunkt (204; 205; 504; 505) zur Kontaktierung eines Außenleiters eines mit dem Steckverbinder zu verbindenden Gegensteckverbinders aufweist.

10. Außenleiteranordnung nach Anspruch 9, wobei die Kontaktpunkte zueinander in axialer Richtung des Außenleitergrundkörpers versetzt ausgebildet sind.

11. Außenleiteranordnung nach einem der vorstehenden Ansprüche, wobei die Einbuchtung bzw. Ausbuchtung des Außenleiterrings eingerichtet ist, eine vorbestimmte Federwirkung während dem Stecken bereitzustellen.

12. Außenleiter Anordnung nach einem der vorstehenden Ansprüche, wobei der Außenleitergrundkörper als Stanzteil ausgebildet ist.

13. Herstellungsverfahren für eine Außenleiteranordnung (100; 400) welches die folgenden Schritte aufweist:
- Herstellen eines Außenleitergrundkörpers (200; 500) mit mehreren Kontaktlaschen (201; 203; 501; 503) und mit wenigstens einer Haltelasche (207; 507) mittels eines Stanz-Verfahrens, in welchem die Haltelasche in dem Stanz-Verfahren derart abgerollt wird, dass zwischen den Kontaktlaschen und der Haltelasche ein Durchmessersprung (115; 117) entsteht;
- Befestigen eines Außenleiterrings (300; 600) an den Haltelaschen, derart dass ein Außenleiter mit einem geschlossenen Eintritt gebildet wird.

## Claims

1. An external conductor arrangement (100; 400) for a plug connector (109) having an external conductor base body (200; 500) and an external conductor ring (300; 600), wherein the external conductor base body has several contact tabs (201; 203; 501; 503),
wherein the external conductor ring is fastened to an interface-side end of the external conductor base body, has at least one protrusion or indentation (303; 603) and is of closed structure, in order to form a closed entry of the external conductor arrangement.

2. The external conductor arrangement according to Claim1, wherein the external conductor ring is configured to protect the contact tabs against the influence of mechanical forces.

3. The external conductor arrangement according to any one of the preceding claims, wherein a retaining tab (207; 507) is integrally formed on at least one contact tab, to which the external conductor ring is fastened.

4. The external conductor arrangement according to Claim 3, wherein the external conductor base body has a jump in diameter (115; 117) between the retaining tab and the contact tab.

5. The external conductor arrangement according to Claim 3 or 4, wherein the external conductor base body has several retaining tabs, between which an interruption is formed, in particular two retaining tabs.

6. The external conductor arrangement according to Claim 5, wherein the retaining tabs are designed partially circular or U-shaped.

7. The external conductor arrangement according to any one of the preceding claims, wherein the external conductor ring has a protective tab (301, 601), which is configured to protect the contact tabs of the external conductor base body against mechanical force.

8. The external conductor arrangement according to any one of the preceding claims, wherein the external conductor ring (300, 600) has a first end and a second end, which are pressed against each other due to a pre-tensioning force in the external conductor ring, in order to form the closed structure.

9. The external conductor arrangement according to any one of the preceding claims, wherein the contact tab in each case has a contact point (204; 205; 504; 505) for contacting an external conductor of a mating plug connector to be connected to the plug connector.

10. The external conductor arrangement according to Claim 9, wherein the contact points are designed offset from one another in the axial direction of the external conductor base body.

11. The external conductor arrangement according to any one of the preceding claims, wherein the protrusion or indentation of the external conductor ring is configured to provide a predetermined spring action during the plugging.

12. The external conductor arrangement according to any one of the preceding claims, wherein the external conductor base body is designed as a stamped part.

13. A production method for an external conductor arrangement (100; 400) which has the following steps:
- Production of an external conductor base body (200; 500) with several contact tabs (201; 203; 501; 503) and with at least one retaining tab (207; 507) by means of a stamping process, in which the retaining tab is unrolled in the stamping process in such a manner that a jump in diameter (115; 117) arises between the contact tabs and the retaining tab;
- fastening an external conductor ring (300; 600) to the retaining tabs, in such a manner that an external conductor with a closed entry is formed.

## Revendications

1. Agencement de conducteur extérieur (100 ; 400) pour un connecteur (109) comportant un corps de base de conducteur extérieur (200 ; 500) et une bague de conducteur extérieur (300 ; 600), dans lequel le corps de base de conducteur extérieur comporte plusieurs lames de contact (201 ; 203 ; 501 ; 503),
dans lequel la bague de conducteur extérieur est fixée à une extrémité, côté interface, du corps de base de conducteur extérieur, comporte au moins une protubérance ou indentation (303 ; 603) et est de structure fermée pour former une entrée fermée de l'agencement de conducteur extérieur.

2. Agencement de conducteur extérieur selon la revendication 1, dans lequel la bague de conducteur extérieur est agencée pour protéger les lames de contact vis-à-vis d'influences de forces mécaniques.

3. Agencement de conducteur extérieur selon l'une des revendications précédentes, dans lequel, sur au moins une lame de contact, il est formé une languette de retenue (207 ; 507) sur laquelle est fixée la bague de conducteur extérieur.

4. Agencement de conducteur extérieur selon la revendication 3, dans lequel le corps de base de conducteur extérieur comporte une saillie diamétrale (115 ; 117) entre la languette de retenue et les lames de contact.

5. Agencement de conducteur extérieur selon la revendication 3 ou 4, dans lequel le corps de base de conducteur extérieur comporte plusieurs lames de retenue, en particulier deux lames de retenue, entre lesquelles est constituée une interruption.

6. Agencement de conducteur extérieur selon la revendication 5, dans lequel les lames de retenue sont constituées en forme de portion de cercle ou en forme de U.

7. Agencement de conducteur extérieur selon l'une des revendications précédentes, dans lequel la bague de conducteur extérieur présente une languette de protection (301, 601) qui est agencée pour protéger les lames de contact du corps de base de conducteur extérieur vis-à-vis de l'action de forces mécaniques.

8. Agencement de conducteur extérieur selon l'une des revendications précédentes, dans lequel la bague de conducteur extérieur (300 ; 600) comporte une première extrémité et une deuxième extrémité qui sont pressées l'une contre l'autre du fait d'une force de pré-tension dans la bague de conducteur extérieur pour former la structure fermée.

9. Agencement de conducteur extérieur selon l'une des revendications précédentes, dans lequel les lames de contact comportent respectivement un point de contact (204 ; 205 ; 504 ; 505) pour la mise en contact d'un conducteur extérieur avec le connecteur homologue à raccorder au connecteur.

10. Agencement de conducteur extérieur selon la revendication 9, dans lequel les points de contact sont constitués de façon décalée les uns par rapport aux autres dans la direction axiale du corps de base de conducteur extérieur.

11. Agencement de conducteur extérieur selon l'une des revendications précédentes, dans lequel l'indentation ou respectivement la protubérance de la bague de conducteur extérieur est agencée pour fournir une action de ressort prédéfinie pendant l'enfichage.

12. Agencement de conducteur extérieur selon l'une des revendications précédentes, dans lequel le corps de base de conducteur extérieur est constitué en tant que pièce poinçonnée.

13. Procédé de fabrication pour un agencement de conducteur extérieur (100 ; 400) qui présente les étapes suivantes :
- fabrication d'un corps de base de conducteur extérieur (200 ; 500) avec plusieurs lames de contact (201 ; 203 ; 501 ; 503) et avec au moins une languette de retenue (207 ; 507) au moyen d'un procédé de poinçonnage, dans lequel la languette de retenue est déroulée dans le procédé de poinçonnage de telle sorte qu'il est créé une saillie diamétrale (115 ; 117) entre les lames de contact et la languette de retenue ;
- fixation d'une bague de conducteur extérieur (300 ; 600) sur les lames de retenue de telle sorte qu'il est formé un conducteur extérieur avec une entrée fermée.
